# FASCICULE DE BREVET EUROPEEN

(11) **EP 1 585 901 B1**
(45) Date de publication et mention de la délivrance du brevet: **23.07.2008**
(21) Numéro de dépôt: 03799723.6
(22) Date de dépôt: 12.12.2003
(51) Int. Cl.: F04B 49/06, F04B 49/08

(54) **INSTALLATION ET PROCEDE DE PRODUCTION D'UN GAZ COMPRIME**
PFLANZE ZUR HERSTELLUNG VON DRUCKGAS UND VERFAHREN ZUR VERWENDUNG DIESER PFLANZE
PLANT FOR PRODUCING COMPRESSED GAS AND METHOD FOR USING SAID PLANT

(30) Priorité: 10.01.2003 FR 0300264
(43) Date de publication de la demande: 19.10.2005
(73) Titulaire: L'AIR LIQUIDE, Société Anonyme pour l'Etude et l'Exploitation des Procédés Georges Claude, 75007 Paris (FR)
(72) Inventeur: LAROYE, Stéphane, F-91190 Villiers le Bacle (FR); PANCRAZI, François, F-92130 Issy-les-Moulineaux (FR)
(74) Mandataire: De Cuenca, Emmanuel Jaime
(86) Numéro de dépôt international: PCT/FR2003/050167
(87) Numéro de publication internationale: WO 2004/070206

(56) Documents cités:
- US-A- 5 054 995
- US-A- 6 055 851
- US-A1- 2002 182 082
- PATENT ABSTRACTS OF JAPAN vol. 007, no. 169 (M-231), 26 juillet 1983 (1983-07-26) & JP 58 074883 A (HOKUETSU KOGYO KK), 6 mai 1983 (1983-05-06)
- PATENT ABSTRACTS OF JAPAN vol. 007, no. 173 (M-232), 30 juillet 1983 (1983-07-30) & JP 58 077185 A (HOKUETSU KOGYO KK), 10 mai 1983 (1983-05-10)

## Description

La présente invention concerne un procédé de production de fluide comprimé.

Comme installation de production d'air comprimé connue, il y a par exemple celle décrite dans l'article intitulé : "Air comprimé, retour d'expérience sur une vente au mètre cube, publié dans ENERGIE PLUS, n°224 du 15 avril 1999, périodique de l'Association Technique Energie Environnement. Elle comprend au moins deux compresseurs dont le côté refoulement est relié à un réseau d'air comprimé ; l'un de ces compresseurs au moins est à vitesse fixe et est dimensionné de telle sorte qu'il fonctionne en permanence à 100% de sa capacité ; un autre est à vitesse variable et est réglé de telle sorte qu'il fasse l'appoint du débit de fluide demandé. Ce dernier compresseur est démarré ou arrêté en fonction de la pression constatée dans le réseau d'air. Lorsque l'installation comprend plus de deux compresseurs, seul un est à débit variable.

Or, ce type d'installation ne peut pas être exploité de façon économique sur une large plage de débits de fluide.

La demande de brevet européen EP 1 249 675 décrit une méthode de contrôle d'une batterie de compresseurs au moyen d'un convertisseur de fréquence. Cependant cette méthode nécessite souvent un investissement financier peu compatible avec le gain d'énergie espéré, et elle n'est envisageable que pour des installations de plus haute gamme comme les stations d'air conditionné ou les systèmes de production de froid.

Le document US 2002/182082 divulgue l'utilisation d'un système physique de 4 vannes (SV1, SV2, SV3, SV4) qui modifie la capacité de production de compresseurs. Des règles spécifiques de pilotage du système à 4 vannes sont décrites. La méthode de régulation PID décrite dans US 2002/182082 utilisée pour le pilotage des 4 vannes se fonde sur le nombre de redémarrages maximum des différents compresseurs en imposant un temps de fonctionnement par heure de 25 minutes.

La présente invention a pour but de pallier les inconvénients cités, et de proposer un procédé mettant en oeuvre une installation de fourniture de fluide comprimé qui soit économique, notamment en ce qui concerne la consommation énergétique. Un autre but est la mise en oeuvre d'une installation de fourniture de fluide comprimé qui ait un faible coût d'entretien.

Dans le cadre de ses recherches pour atteindre les objectifs précités, la demanderesse s'est aperçue que de façon inattendue, on pouvait améliorer significativement l'énergie spécifique globale d'une installation de compresseurs par la mise en oeuvre du dispositif exposé ci-après.

C'est pourquoi selon un premier aspect, l'invention a pour objet un procédé de production d'un fluide comprimé tel que décrit en revendication 1. Par état, on désigne dans le cadre de la présente invention pour chaque compresseur, les trois états suivants :
le compresseur est à l'arrêt ;
le compresseur est en marche à vide ;
le compresseur est en marche en charge.

Les compresseurs mis en oeuvre dans l'installation objet de la présente invention sont de préférence de type "tout-ou-rien".

Selon un autre aspect préféré de la présente invention, les compresseurs sont identiques.

Par compresseur de type tout-ou-rien, on désigne principalement les compresseurs du commerce classés dans cette catégorie et plus particulièrement les compresseurs à vis.

Par fluide comprimé, on entend un fluide dont la pression totale est supérieure à une atmosphère et plus particulièrement : l'air, l'oxygène (O₂), l'azote (N₂), l'argon (Ar), le dioxyde de carbone (CO₂), le monoxyde de carbone (CO), l'hélium (He), le protoxyde d'azote (N₂O), le monoxyde d'azote (NO), les mélanges de protoxyde d'azote et d'oxygène, de dioxyde de carbone et d'oxygène, d'azote et de monoxyde de carbone, d'hélium et d'oxygène, tels que par exemple, les mélanges (50 % en volume (v/v) N₂O + 50 % v/v O₂), (5 % v/v CO₂, 95 % v/v O₂), (200 à 800 ppm NO dans N₂), (78 % He + 22% v/v O₂), (65 % He + 35 % O₂), (80 % v/v He + 20 % v/v O₂) ou les mélanges d'azote et de dioxyde de carbone.

Selon un autre aspect préféré de la présente invention, l'installation telle que définie précédemment,est une installation de production d'air comprimé.

Par protocole de choix prédéterminé, on entend dans le cadre de la présente invention, l'ensemble des mesures et/ou comptages et/ou calculs à réaliser qui engendre le choix de changer ou bien de ne pas changer, l'état de l'un ou de plusieurs des compresseurs de ladite installation, lorsque la pression constatée dans le réseau de fluide comprimé, franchit l'une des deux valeurs limites qui sont la pression de seuil basse (PSL) et la pression de seuil haute (PSH).

Selon un premier aspect particulier de la présente invention, l'installation telle que définie précédemment, comprend de deux à six compresseurs.

Selon un deuxième aspect particulier de la présente invention, l'installation telle que définie précédemment comprend au moins un moyen d'acquisition de données, apte à dater et à déterminer chaque changement d'état de chaque compresseur de façon permanente ou discontinue dans le temps.

Selon cet aspect particulier de la présente invention, le protocole de choix est défini grâce à l'ensemble des paramètres suivants :

### Variables fixées à l'initialisation

- N_{c :} Nombre maximum de démarrages des compresseurs par heure ; ce paramètre est fixé par le fabricant du compresseur.
- TMAV : Durée minimale de marche à vide avant arrêt;
- Tₚ : Durée d'utilisation avant permutation forcée ;
- TMAV' : Durée minimum de marche à vide avant passage en marche en charge.

### Variable calculée en permanence

- T : Date par heure courante.

### Variables calculées pour chaque compresseur à chaque changement d'état de l'un des compresseurs

- T_{C*N*} : Date du dernier changement d'état (marche en charge vers marche à vide) dans la dernière heure ;
- TMG : Nombre d'heures de marche globale, depuis le démarrage de l'installation (temps de marche globale) ;
- T₁, T₂ ... T_{NC} : Ensemble des dates de démarrage dans la dernière heure, de T₁ du démarrage le plus récent à T_{NC} le démarrage le plus ancien ;
- N_{D} : Nombre de démarrages réalisés dans la dernière heure ;
- TRDEM : Durée restante avant prochain démarrage possible.

Selon une variante du procédé objet de la présente invention, à la place du temps de marche globale de chaque compresseur TMG, on suit leur temps de marche en charge globale (TMCG) qui représente le nombre d'heures de marche en charge, depuis le démarrage de l'installation.

Selon un mode préféré de cet aspect particulier, les moyens de commandes comprennent un automate programmable caractérisé en ce qu'il comprend une unité centrale comprenant une mémoire et un programme informatique apte à sélectionner, lorsque la pression P constatée dépasse les seuils de pressions PSH ou PSL, le ou les compresseurs qui, à un instant t donné, doivent être, soit démarrés, soit passés en marche à vide, soit passés en marche en charge, soit arrêtés, grâce au protocole de choix tel que défini ci-dessus. Cet automate programmable comprend éventuellement des moyens permettant son contrôle à distance.

Selon un aspect particulier de la présente invention, dans l'installation telle que définie précédemment, les compresseurs sont reliés en parallèle par leur côté de refoulement, à un réservoir tampon de fluide comprimé par l'intermédiaire d'une première conduite de liaison, ledit réservoir tampon étant relié au réseau de fluide comprimé par une seconde conduite de liaison munie d'une vanne de coupure. La première conduite de liaison est de préférence munie d'un filtre.

L'invention a aussi pour objet un procédé de production d'un fluide comprimé mettant en oeuvre l'installation telle que définie précédemment, caractérisé en ce qu'il comprend au cours du temps, l'une ou l'autre des étapes de fonctionnement suivantes :
(a) - lorsque la pression du fluide dans le réseau de fluide comprimé en aval de ladite installation est située dans une plage de valeur comprise entre le seuil de pression haute, PSH, et le seuil de pression basse, PSL, la pression du fluide dans ledit réseau est maintenue dans cette plage de valeur au moyen d'au moins un des compresseurs de l'installation ;
(b) - lorsque la pression du fluide dans ledit réseau devient inférieure à PSL pendant une durée paramétrable,
   (i) - soit un seul des compresseurs de l'installation est arrêté, les autres étant en marche en charge et dans ce cas ledit compresseur arrêté est démarré et passé en marche en charge ;
   (ii) - soit plusieurs des compresseurs de l'installation sont arrêtés, les autres étant en marche en charge et dans ce cas, le compresseur arrêté dont le nombre de démarrages à l'heure dans la dernière heure (N_{D}) est le plus petit, est passé en marche en charge et si plusieurs des compresseurs arrêtés ont ce même (N_{D}) minimum, celui dont le temps de marche globale (TMG) est le plus court est passé en marche en charge ;
   (iii) - soit tous les compresseurs de l'installation sont arrêtés et dans ce cas, le compresseur arrêté dont le (N_{D}) est le plus petit, est passé en marche en charge et si plusieurs des compresseurs arrêtés ont ce même (N_{D}) minimum, celui dont le (TMG) est le plus court, est passé en marche en charge ;
   (iv) - soit un seul des compresseurs de l'installation est en marche à vide, les autres étant en marche en charge ou arrêtés et dans ce cas ledit compresseur en marche à vide est passé en charge ;
   (v) - soit plusieurs des compresseurs de l'installation sont en marche à vide, les autres étant en marche en charge ou arrêtés et dans ce cas, le compresseur en marche à vide dont la durée restante avant prochain démarrage disponible (TRDEM) est la plus longue, est passé en marche en charge et si plusieurs des compresseurs en marche à vide ont cette même (TRDEM) maximum, celui dont le (N_{D}) est le plus grand, est passé en marche en charge et si plusieurs des compresseurs en marche à vide ont cette même (TRDEM) maximum et ce même (N_{D}) maximum, celui dont le (TMG) est le plus court est passé en charge ;
   (vi) - soit tous les compresseurs de l'installation sont en marche à vide et dans ce cas, le compresseur en marche à vide dont la (TRDEM) est la plus longue, est passé en marche en charge et si plusieurs des compresseurs arrêtés ont ce même (TRDEM) maximum, celui dont le (N_{D}) est le plus grand est passé en marche en charge et si plusieurs des compresseurs arrêtés ont cette même (TRDEM) maximum et ce même (N_{D}) maximum, celui dont le (TMG) est le plus court est passé en marche en charge ;
(c) - lorsque la pression de fluide dans ledit réseau devient supérieure à PSH pendant une durée paramétrable,
   (i) - soit un seul des compresseurs de l'installation est en marche en charge, les autres étant arrêtés ou en marche à vide et dans ce cas ledit compresseur est passé en marche à vide ;
   (ii) - soit plusieurs des compresseurs de l'installation sont en marche en charge les autres étant arrêtés ou en marche à vide et dans ce cas, le compresseur en marche en charge dont le nombre de démarrages par heure disponibles (N_{C} - N_{D}) est le plus grand, est passé en marche à vide et si plusieurs des compresseurs en marche en charge ont ce même nombre (N_{C} - N_{D}) maximum, celui dont le TMG est le plus long est passé en marche à vide;
   (iii) - soit tous les compresseurs de l'installation sont en marche en charge et dans ce cas, le compresseur en marche en charge dont le nombre de démarrages par heure disponibles (N_{C} - N_{D}) est le plus grand est passé en marche à vide et si plusieurs des compresseurs en marche en charge ont ce même nombre (N_{C} - N_{D}) maximum, celui dont le TMG est le plus long est passé en marche à vide.

vide. Dans le procédé tel que défini ci-dessus, le nombre N_{C} est généralement compris entre 2 et 8.

En considérant que N_{C} est déterminé sur la base d'une répartition homogène des démarrages du compresseur dans une heure donnée, on peut déterminer une durée au cours de laquelle le compresseur est arrêté et ne peut pas être démarré une nouvelle fois. Cette durée, appelée durée restante avant le prochain démarrage disponible ou TRDEM, exprimée en heure, est donc inférieure à (1/N_{c})h. TRDEM est égal à 0 lorsqu'il n'y a eu aucun démarrage pendant l'heure précédente.

Il est généralement admis qu'un compresseur ne peut passer directement de l'état de marche en charge à l'état en arrêt sans qu'il ne soit resté à l'état de marche à vide pendant une durée minimale, appelée ici durée minimale de marche à vide avant arrêt ou TMAV.

Dans le procédé tel que défini précédemment, TMAV est généralement supérieur ou égal à 30 secondes.

Dans le procédé tel que défini ci-dessus, le TMG ou temps de marche globale, exprime le nombre d'heures durant lesquelles un compresseur donné a marché depuis la mise en route de l'installation.

Selon un aspect particulier du procédé tel que défini ci-dessus, lorsqu'un compresseur est en marche à vide depuis une durée supérieure à TMAV, il est passé à l'arrêt.

Le procédé tel que décrit précédemment, est particulièrement adapté à la production d'air comprimé.

Selon un dernier aspect de l'invention celle-ci a pour objet un programme informatique pour réaliser le procédé tel que défini précédemment.

L'invention sera mieux comprise à la lecture de la description qui va suivre, donnée uniquement à titre d'exemple et faite en se référant aux dessins annexés, sur lesquels :
- la Figure 1 est une vue schématique d'une installation de production de fluide comprimé selon l'invention; et
- la Figure 2 représente les diagrammes montrant les allures de la pression de fluide dans le temps et la régulation correspondante d'un compresseur.

Cette installation 2 comprend trois compresseurs 4, 6, 8, munis chacun d'un moyen de commutation, 32, 34 et 36 aptes à les faire basculer dans l'un des trois états que sont l'arrêt, la marche à vide et la marche en charge, qui sont reliés en parallèle à l'entrée 10 d'un réservoir tampon 12 de fluide comprimé par l'intermédiaire d'une première conduite de liaison 14 munie d'un filtre 16. Une sortie 18 du réservoir tampon 12 est reliée à un réseau d'utilisateur d'air comprimé (non représenté) par l'intermédiaire d'une seconde conduite de liaison 20 munie d'une vanne de coupure 22.

Les compresseurs 4, 6, 8 sont des compresseurs à vis lubrifiée. De tels compresseurs sont par exemple des compresseurs du type DSD 201/7,5 bars commercialisés par la société KAESER.

L'installation 2 comprend en outre une source d'énergie électrique, en l'occurrence une source de courant de puissance triphasé 24.

L'installation 2 comprend trois premières lignes 26, 28, 30 de connexion à trois fils. Chacune des premières lignes de connexion 26, 28, 30 relie l'un des compresseurs 4, 6, 8 à la source de courant 24.

Un capteur de pression 54 du fluide est disposé en aval des compresseurs 4, 6, 8 dans le réseau de fluide, par exemple dans le réservoir tampon 12.

L'installation 12 comprend en outre un dispositif de commande, en l'occurrence un automate programmable CMD.

Ce dispositif de commande CMD comprend une entrée 56 qui est reliée au capteur de pression 54 par une ligne de capteur 58, afin de constater la pression de fluide P établie dans le réseau de fluide.

La commande CMD comprend en outre trois sorties 60, 62, 64 qui sont reliées à des première 66, deuxième 68 et troisième 70 lignes de commande des moyens de commutation 32, 34 et 36.

Les sorties 60, 62, 64 et les lignes de commande associées 66, 68, 70, sont adaptées pour piloter le basculement des compresseurs 4, 6 et 8.

Les sorties 60, 62, 64 sont asservies par une unité centrale CPU de la commande CMD en fonction de la pression de fluide P.

Outre l'unité centrale CPU, l'automate programmable CMD comprend une mémoire MEM dans laquelle sont stockés les seuils de pression haute PSH et pression basse PSL, et l'ensemble des données acquises relatives aux paramètres et variables indiquées précédemment et un programme PRG de commande de l'installation apte a sélectionner, lorsque la pression P constatée dépasse les seuils de pressions PSH ou PSL, le ou les compresseurs qui, à un instant t donné, doivent être, soit démarrés, soit passés en marche à vide, soit passés en marche en charge, soit arrêtés.

De plus, la mémoire MEM stocke, pour chacun des compresseurs 4, 6, 8, le temps total de fonctionnement du compresseur 4, 6, 8 associé.

Le programme PRG mis en oeuvre dans la commande CMD contrôle les moyens de commutation 32, 34 et 36 selon un mode de branchement exclusif.

La commande CMD est en outre munie de moyens de détection d'une défaillance de l'un des composants de l'installation 2.

Ces moyens sont connectés à une ligne téléphonique 80 afin d'avertir le personnel de maintenance dans le cas d'une défaillance.

La Figure 2 représente un exemple de l'allure sur un intervalle de temps d'une heure, de la pression P régnant dans le réseau d'air ainsi que deux diagrammefdes changement d'état de trois compresseurs en parallèle (CO1, CO2, CO3), selon l'invention (nouvelle loi de commande) et selon l'état de la technique (ancienne loi).

Les ordonnées des deux diagrammes représentent les différents états des trois compresseurs : (MC marche en charge ; MV : marche à vide ; SB : arrêt).

Cette figure fait apparaître que le procédé selon la nouvelle loi de commande permet d'éliminer une grande partie des marches à vide existant dans le procédé selon l'ancienne loi de commande (zones grises du diagramme).

A l'issue de l'expérience décrite ci-desskus, on a constaté que l'installation selon l'invention permettait d'économiser jusqu'à environ 10 % d'énergie par rapport à une installation de l'état de la technique.

## Revendications

1. Procédé de production d'un fluide comprimé mettant en oeuvre une installation (2) de production d'un fluide comprimé comprenant :
- n compresseurs (4),(6),(8), n étant supérieur ou égal à 1, dont le côté de refoulement est relié à un réseau de fluide comprimé,
- pour chacun des compresseurs (4),(6),(8), une ligne de connexion (26),(28),(30) avec une source d'énergie (24),
- pour chacun des compresseurs (4),(6),(8), au moins un moyen de commutation (32),(34),(36), adapté pour déclencher le changement d'état de chacun des compresseurs (4),(6),(8),
- au moins un capteur de pression (54) adapté pour mesurer la pression du fluide régnant dans le réseau de fluide comprimé, et
- au moins un moyen de commande adapté pour commander l'un ou l'autre des moyens de commutation (32),(34),(36),
le ou les moyens de commande sont reliés à un ou plusieurs moyens d'actionnement individuel de chacun des moyens de commutation, et
le ou les moyens de commande comprennent un ou plusieurs moyens de sélection, aptes à sélectionner un ou plusieurs des compresseurs devant être, soit démarrés, soit passés en marche à vide, soit passés en marche en charge, soit passés à l'arrêt, selon un protocole de choix prédéterminé, fonction de la pression dudit fluide comprimé dans ledit réseau,
**caractérisé en ce qu'**il comprend au cours du temps, les étapes de fonctionnement suivantes :
(a) - lorsque la pression du fluide dans le réseau de fluide comprimé en aval de ladite installation (2) est située dans une plage de valeur comprise entre le seuil de pression haute, PSH, et le seuil de pression basse, PSL, la pression du fluide dans ledit réseau est maintenue dans cette plage de valeur au moyen d'au moins un des compresseurs (4),(6),(8) de l'installation (2);
(b) - lorsque la pression du fluide dans ledit réseau devient inférieure à PSL pendant une durée paramétrable,
(i) - soit un seul des compresseurs (4),(6),(8) de l'installation (2) est arrêté, les autres étant en marche en charge et dans ce cas ledit compresseur arrêté est démarré et passé en marche en charge ;
(ii) - soit plusieurs des compresseurs (4),(6),(8) de l'installation sont arrêtés, les autres étant en marche en charge et dans ce cas, le compresseur arrêté dont le nombre de démarrages à l'heure dans la dernière heure (N_{D}) est le plus petit, est passé en marche en charge et si plusieurs des compresseurs arrêtés ont ce même (N_{D}) minimum, celui dont le temps de marche globale (TMG) est le plus court est passé en marche en charge ;
(iii) - soit tous les compresseurs (4),(6),(8) de l'installation (2) sont arrêtés et dans ce cas, le compresseur arrêté dont le (N_{D}) est le plus petit, est passé en marche en charge et si plusieurs des compresseurs arrêtés ont ce même (N_{D}) minimum, celui dont le (TMG) est le plus court, est passé en marche en charge ;
(iv) - soit un seul des compresseurs (4),(6),(8) de l'installation (2) est en marche à vide, les autres étant en marche en charge ou arrêtés et dans ce cas ledit compresseur en marche à vide est passé en charge ;
(v) - soit plusieurs des compresseurs (4),(6),(8) de l'installation (2) sont en marche à vide, les autres étant en marche en charge ou arrêtés et dans ce cas, le compresseur en marche à vide dont la durée restante avant prochain démarrage disponible (TRDEM) est la plus longue, est passé en marche en charge et si plusieurs des compresseurs en marche à vide ont cette même (TRDEM) maximum, celui dont le (N_{D}) est le plus grand, est passé en marche en charge et si plusieurs des compresseurs en marche à vide ont cette même (TRDEM) maximum et ce même (N_{D}) maximum, celui dont le (TMG) est le plus court est passé en charge ;
(vi) - soit tous les compresseur (4),(6),(8) de l'installation (2) sont en marche à vide et dans ce cas, le compresseur en marche à vide dont la (TRDEM) est la plus longue, est passé en marche en charge et si plusieurs des compresseurs arrêtés ont ce même (TRDEM) maximum, celui dont le (N_{D}) est le plus grand est passé en marche en charge et si plusieurs des compresseurs arrêtés ont cette même (TRDEM) maximum et ce même (N_{D}) maximum, celui dont le (TMG) est le plus court est passé en marche en charge ;
(c) - lorsque la pression de fluide dans ledit réseau devient supérieure à PSH pendant une durée paramétrable,
(i) - soit un seul des compresseurs (4),(6),(8), de l'installation (2) est en marche en charge, les autres étant arrêtés ou en marche à vide et dans ce cas ledit compresseur est passé en marche à vide ;
(ii) - soit plusieurs des compresseurs (4),(6),(8) de l'installation (2) sont en marche en charge les autres étant arrêtés ou en marche à vide et dans ce cas, le compresseur en marche en charge dont le nombre de démarrages par heure disponibles (N_{C} - N_{D}) est le plus grand, est passé en marche à vide et si plusieurs des compresseurs en marche en charge ont ce même nombre (N_{C} - N_{D}) maximum, celui dont le TMG est le plus long est passé en marche à vide ;
(iii) - soit tous les compresseurs (4),(6),(8) de l'installation (2) sont en marche en charge et dans ce cas, le compresseur en marche en charge dont le nombre de démarrages par heure disponibles (N_{C} - N_{D}) est le plus grand est passé en marche à vide et si plusieurs des compresseurs en marche en charge ont ce même nombre (N_{C} - N_{D}) maximum, celui dont le TMG est le plus long est passé en marche à vide, dans lequel, lorsque dans l'installation (2) au moins un des compresseurs (4),(6),(8) à l'arrêt, et qu'au moins un des compresseurs est en marche en charge, lorsque la durée depuis le dernier démarrage dudit compresseur en marche est supérieure à une durée de permutation appelée T_{P}, et que son TMG est supérieur au TMG du compresseur à l'arrêt, le compresseur à l'arrêt est passé en marche en charge et le compresseur en marche en charge est passé à l'arrêt.

2. Procédé tel que défini à la revendication 1, dans lequel les compresseurs mis en oeuvre, sont de préférence de type "tout-ou-rien".

3. Procédé tel que défini à l'une des revendications 1 ou 2, dans les compresseurs sont identiques.

4. Procédé tel que défini à l'une quelconque des revendications 1 à 3, dans lequel le fluide comprimé est de l'air comprimé.

5. Procédé tel que défini à l'une des revendications 1 à 4, dans lequel l'installation comprend de deux à six compresseurs.

6. Procédé tel que défini à l'une des revendications 1 à 5, dans lequel l'installation comprend au moins un moyen d'acquisition de données, apte à dater et à déterminer chaque changement d'état de chaque compresseur de façon permanente ou discontinue dans le temps.

7. Procédé tel que défini à l'une des revendications 1 à 6, dans lequel
les moyens de commandes comprennent un automate programmable CMD **caractérisé en ce qu'**il comprend une unité centrale CPU comprenant une mémoire MEM un programme PRG informatique apte à sélectionner, lorsque la pression P constatée dépasse les seuils de pressions PSH ou PSL, le ou les compresseurs (4),(6),(8), à un instant t donné, doivent être, soit démarrés, soit passés en marche à vide, soit passés en marche en charge, soit arrêtés et éventuellement des moyens permettant son contrôle à distance et qu'il est apte à fonctionner au moyen d'un programme adapté pour le protocole de choix tel que défini ci-dessus.

8. Procédé tel que défini à l'une des revendications 1 à 7, dans lequel l'installation comprend des compresseurs (4),(6),(8) reliés en parallèle par leur côté de refoulement, à un réservoir tampon (12) de fluide comprimé par l'intermédiaire d'une première conduite de liaison (14) ledit réservoir tampon étant relié au réseau de fluide comprimé par une seconde conduite de liaison (20) munie d'une vanne de coupure (22).

9. Procédé tel que défini à la revendication 8, dans lequel la première conduite de liaison (14) est munie d'un filtre (16).

10. Procédé tel que défini à l'une des revendications 1 à 9 mettant en oeuvre une installation comprenant :
- trois compresseurs (4), (6) et (8), munis chacun d'un moyen de commutation (32), (34) et (36), qui sont reliés en parallèle à l'entrée (10) d'un réservoir tampon (12) de fluide comprimé par l'intermédiaire d'une première conduite de liaison (14) munie d'un filtre (16) ; une sortie (18) du réservoir tampon (12), est reliée à un réseau d'utilisateur de fluide comprimé, par l'intermédiaire d'une seconde conduite de liaison (20) munie d'une vanne de coupure 22 ;
- une source de courant de puissance triphasé (24) ;
- trois lignes (26), (28), (30) de connexion à trois fils reliant l'un des compresseurs (4), (6) et (8) à la source de courant (24) ;
- un capteur de pression (54) du fluide disposé en aval des compresseurs (4), (6) et (8) dans le réseau de fluide, par exemple dans le réservoir tampon (12) ;
- un dispositif de commande, en l'occurrence un automate programmable CMD, comprenant :
une unité centrale (CPU),
une mémoire (MEM) dans laquelle sont stockés les seuils de pression haute PSH et pression basse PSL, et l'ensemble des données acquises relatives aux paramètres et variables indiquées précédemment,
un programme (PRG) de commande de l'installation apte sélectionner, lorsque la pression P constatée dépasse les seuils de pressions PSH ou PSL, le ou les compresseurs qui, à un instant t donné, doivent être, soit démarrés, soit passés en marche à vide, soit passés en marche en charge, soit arrêtés,
une entrée (56) reliée au capteur de pression (54) par une ligne de capteur (58),
des moyens de détection d'une défaillance de l'un des composants de l'installation (2), connectés à une ligne téléphonique (80),
trois sorties (60), (62) et (64) reliées à des première (66), deuxième (68) et troisième (70) lignes de commande des moyens de commutation (32), (34) et (36), les sorties (60), (62) et (64) et les lignes de commande associées (66), (68) et (70), étant adaptées pour basculer chacun des compresseurs dans l'un ou l'autre des trois états suivants : arrêt, marche à vide et marche en charge ; les sorties (60), (62) et (64) étant asservies par l'unité centrale CPU de la commande CMD, à la pression du fluide P.

11. Procédé tel que défini à l'une des revendications précédentes dans lequel, lorsqu'un compresseur est en marche à vide depuis une durée supérieure à la durée min i-male de marche à vide avant arrêt (TMAV), et que le nombre (N_{C} - N_{D}) est supérieur ou égal à 1, il est arrêté.

12. Programme informatique pour réaliser le procédé tel que défini à l'une des revendications 1 à 11.

## Claims

1. Method for producing a compressed fluid using a plant (2) for producing a compressed fluid, comprising:
- n compressors (4), (6), (8), n being greater than or equal to 1, the delivery side of which is connected to a compressed fluid network,
- for each of the compressors, a connecting line (26), (28), (30) connecting it to a power source (24),
- for each of the compressors (4), (6), (8), at least one switching means (32), (34), (36) designed to trigger the change in status of each of the compressors (4), (6), (8),
- at least one pressure sensor (54) designed to measure the pressure of the fluid in the compressed fluid network, and
- at least one control means designed to control one or other of the switching means (32), (34), (36),
the singular or plural control means being connected to one or more individual actuating means for actuating each of the switching means, and
the singular or plural control means comprising one or more selection means able to select one or more compressors that are to be either started, or switched to idling, or switched to compressing, or switched off, according to a predetermined selection protocol dependent on the pressure of said compressed fluid in said network, **characterized in that** it comprises, in the course of time, the following operating steps:
(a) - when the pressure of the fluid in the compressed fluid network downstream of said plant (2) lies in a range of values ranging between the upper pressure threshold PSH and the lower pressure threshold PSL, the pressure of the fluid in said network is maintained within this range of values by means of at least one of the compressors (4), (6), (8) of the plant (2);
(b) - when the pressure of the fluid in said network drops below PSL for a parametrizable length of time,
(i) - either just one of the compressors (4), (6), (8) of the plant (2) is switched off, with the others compressing, in which case said switched-off compressor is switched on and switched to compressing;
(ii) - or several of the compressors (4), (6), (8) of the plant (2) are switched off, with the others compressing, in which case the switched-off compressor whose number of start-ups per hour in the last hour (N_{D}) is the lowest is switched to compressing and, if several of the switched-off compressors have this same minimum (N_{D}), the one whose total running time (TMG) is the shortest is switched to compressing;
(iii) - or all the compressors (4), (6), (8) of the plant (2) are switched off, in which case the switched-off compressor whose (N_{D}) is the lowest is switched to compressing and, if several of the switched-off compressors have this same minimum (N_{D}), then the one whose (TMG) is the shortest is switched to compressing;
(iv) - or just one of the compressors (4), (6), (8) of the plant (2) is idling, the others compressing or being switched off, in which case said idling compressor is switched to compressing;
(v) - or several of the compressors (4), (6), (8) of the plant (2) are idling, the others compressing or being switched off, in which case the idling compressor whose time to next available start-up (TRDEM) is the longest is switched to compressing and, if several of the idling compressors have this same maximum (TRDEM), then the one whose (N_{D}) is the highest is switched to compressing and, if several of the idling compressors have this same maximum (TRDEM) and this same maximum (N_{D}), then the one whose (TMG) is the shortest is switched to compressing;
(vi) - or all the compressors (4), (6), (8) of the plant (2) are idling, in which case the idling compressor whose (TRDEM) is the longest is switched to compressing and, if several of the switched-off compressors have this same maximum (TRDEM), then the one whose (N_{D}) is the highest is switched to compressing and, if several of the switched-off compressors have this same maximum (TRDEM) and this same maximum (N_{D}), then the one whose (TMG) is the shortest is switched to compressing;
(c) - when the fluid pressure in said network becomes higher than PSH for a parametrizable length of time,
(i) - either just one of the compressors (4), (6), (8) of the plant (2) is compressing, the others being switched off or idling, in which case said compressor is switched to idling;
(ii) - or several of the compressors (4), (6), (8) of the plant (2) are compressing, the others being switched off or idling, in which case the compressing compressor whose number of available start-ups per hour (N_{C}-N_{D}) is the highest is switched to idling and, if several of the compressing compressors have this same maximum number (N_{C}-N_{D}), then the one whose TMG is the longest is switched to idling;
(iii) - or all the compressors (4), (6), (8) of the plant (2) are compressing, in which case the compressing compressor whose number of available start-ups per hour (N_{C}-N_{D}) is the highest is switched to idling and, if several of the compressing compressors have this same maximum number (N_{C}-N_{D}), then the one whose TMG is the longest is switched to idling, in which, when, in the plant (2), at least one of the compressors (4), (6), (8) is switched off, and at least one of the compressors is compressing, when the time since the last start-up of said compressing compressor is greater than a switch-over time termed T_{P}, and its TMG is greater than the TMG of the switched-off compressor, the switched-off compressor is switched to compressing and the compressing compressor is switched off.
(c)

2. Method as defined in Claim 1, in which the compressors used are preferably of the "all-or-nothing" type.

3. Method as defined in either of Claims 1 and 2, in which the compressors are identical.

4. Method as defined in any one of Claims 1 to 3, in which the compressed fluid is compressed air.

5. Method as defined in one of Claims 1 to 4, in which the plant comprises from two to six compressors.

6. Method as defined in one of Claims 1 to 5, in which the plant comprises at least one data acquisition means able to date and to determine each change of status of each compressor constantly or discontinuously over time.

7. Method as defined in one of Claims 1 to 6, in which the control means comprise a programmable controller CMD **characterized in that** it comprises a central processing unit CPU comprising a memory MEM and a computer program PRG able to select, when the pressure P observed exceeds the pressure thresholds PSH or PSL, the compressor or compressors (4), (6), (8) which, at a given moment t, need to be either started, or switched to idling, or switched to compressing, or switched off and possibly means allowing it to be controlled remotely, and **in that** it is able to operate using a program designed for the selection protocol as defined hereinabove.

8. Method as defined in one of claims 1 to 7, in which the plant comprises compressors (4), (6), (8) connected in parallel via their delivery side to a buffer reservoir (12) of compressed fluid by means of a first linking pipe (14), said buffer reservoir being connected to the compressed fluid network by a second linking pipe (20) equipped with a shut-off valve (22).

9. Method as defined in Claim 8, in which the first linking pipe (14) is equipped with a filter (16).

10. Method as defined in one of claims 1 to 9 using a plant comprising:
- three compressors (4), (6) and (8), each equipped with a switching means (32), (34) and (36), which are connected in parallel to the inlet (10) of a buffer reservoir (12) of compressed fluid by means of a first linking pipe (14) equipped with a filter (16); an outlet (18) of the buffer reservoir (12) is connected to a compressed fluid user network by means of a second linking pipe (20) equipped with a shut-off valve 22;
- a three-phase power source (24);
- three three-wire connecting lines (26), (28), (30) each connecting one of the compressors (4), (6) and (8) to the power source (24);
- a pressure sensor (54) for sensing the pressure of the fluid, located downstream of the compressors (4), (6) and (8) in the fluid network, for example in the buffer reservoir (12);
- a control device, in this instance a programmable controller CMD, comprising:
a central processing unit (CPU),
a memory (MEM) in which the upper pressure threshold PSH and lower pressure threshold PSL are stored, together with all the acquired data relating to the parameters and variables mentioned hereinabove,
a program (PRG) for controlling the plant able, when the observed pressure P crosses the pressure thresholds PSH or PSL, to select that or those compressors which, at a given moment t, need to be either started up, or switched to idling, or switched to compressing, or switched off,
an input (56) connected to the pressure sensor (54) by a sensor line (58),
detection means for detecting a failure of one of the components of the plant (2), which are connected to a telephone line (80),
three outputs (60), (62) and (64) connected to first (66), second (68) and third (70) control lines for controlling the switching means (32), (34) and (36), the outputs (60), (62) and (64) and the associated control lines (66), (68) and (70) being designed to switch over each of the compressors into one or other of the following three statuses: off, idling and compressing; the outputs (60), (62) and (64) being slaved by the central processing unit CPU of the controller CMD to the pressure of the fluid P.

11. Method as defined in one of the preceding claims, in which, when a compressor has been idling for a length of time greater than the minimum idling before switch-off time (TMAV) and the number (N_{C}-N_{D}) is greater than or equal to 1, it is switched off.

12. Computer program for carrying out the method as defined in one of Claims 1 to 11.

## Patentansprüche

1. Verfahren zur Herstellung eines Druckfluids, das eine Anlage (2) zur Herstellung eines Druckfluids einsetzt, umfassend:
- n Verdichter (4), (6), (8), wobei n größer oder gleich 1 ist, wobei deren Druckseite mit einem Druckfluidnetz verbunden ist,
- für jeden der Verdichter (4), (6), (8) eine Verbindungsleitung (26, (28), (30) mit einer Energiequelle (24),
- für jeden der Verdichter (4), (6), (8) mindestens ein Umschaltungsmittel (32), (34), (36), das angepasst ist, um die Zustandsänderung jedes der Verdichter (4), (6), (8) auszulösen,
- mindestens einen Drucksensor (56), der angepasst ist, um den Druck des Fluids, der im Druckfluidnetz herrscht, zu messen, und
- mindestens ein Steuerungsmittel, das angepasst ist, um das eine oder das andere Umschaltungsmittel (32), (34), (36) zu steuern,
wobei das oder die Steuerungsmittel mit einem oder mehreren einzelnen Antriebsmitteln von jedem der Umschaltungsmittel verbunden ist/sind, und
das oder die Steuerungsmittel ein oder mehrere Auswahlmittel umfasst/umfassen, das/die einen oder mehrere der Verdichter auswählen kann/können, welcher/welche nach einem vorherbestimmten Wahlprotokoll in Abhängigkeit des Druckes des Druckfluids in diesem Netz entweder angelassen oder im Leerlauf laufen gelassen oder durchgesteuert laufen gelassen oder angehalten werden soll/sollen,
**dadurch gekennzeichnet, dass** es im Laufe der Zeit die folgenden Funktionen umfasst:
(a) wenn der Druck des Fluids im Druckfluidnetz unter der Anlage (2) in einem Wertebereich zwischen der Schwelle hohen Drucks, PSH, und der Schwelle niedrigen Drucks, PSL, liegt, wird der Druck des Fluids in dem Netz in diesem Wertebereich mittels mindestens eines der Verdichter (4), (6), (8) der Anlage (2) beibehalten,
(b) wenn der Druck des Fluids im Netz während einer adaptierbaren Dauer kleiner als PSL wird,
(i) wird entweder eine Schwelle der Verdichter (4), (6), (8) der Anlage (2) angehalten, wobei die anderen durchgesteuert laufen und wobei in diesem Fall der angehaltene Verdichter angelassen und durchgesteuert laufen gelassen wird;
(ii) oder es werden mehrere der Verdichter (4), (6), (8) der Anlage (2) angehalten, wobei die anderen durchgesteuert laufen und wobei in diesem Fall der angehaltene Verdichter mit der kleinsten Anzahl an Läufen pro Stunde in der letzten Stunde (N_{D}) durchgesteuert laufen gelassen wird, und wenn mehrere der angehaltenen Verdichter dasselbe (N_{D}) Minimum aufweisen, wird derjenige mit der kürzesten globalen Laufzeit (TMG) durchgesteuert laufen gelassen;
(iii) oder es werden alle Verdichter (4), (6), (8) der Anlage (2) angehalten, und in diesem Fall wird der angehaltene Verdichter mit der kleinsten (N_{D}) durchgesteuert laufen gelassen, und wenn mehrere der angehaltenen Verdichter dasselbe (N_{D}) Minimum aufweisen, wird derjenige mit der kürzesten (TMG) durchgesteuert laufen gelassen;
(iv) oder es läuft ein einziger der Verdichter (4), (6), (8) der Anlage (2) im Leerlauf, wobei die anderen durchgesteuert laufen oder angehalten sind, und in diesem Fall wird der Verdichter im Leerlauf durchgesteuert laufen gelassen;
(v) oder es laufen mehrere der Verdichter (4), (6), (8) der Anlage (2) im Leerlauf, wobei die anderen durchgesteuert laufen oder angehalten sind, und in diesem Fall wird der Verdichter im Leerlauf mit der längsten Restlaufzeit vor dem nächsten verfügbaren Lauf (TRDEM) durchgesteuert laufen gelassen, und wenn mehrere der Verdichter im Leerlauf dasselbe (TRDEM) Maximum aufweisen, wird derjenige mit der größten (N_{D}) durchgesteuert laufen gelassen, und wenn mehrere der Verdichter im Leerlauf dasselbe (TRDEM) Maximum und dasselbe (N_{D}) Maximum aufweisen, wird derjenige mit der kürzesten (TMG) durchgesteuert laufen gelassen;
(vi) oder es laufen alle der Verdichter (4), (6), (8) der Anlage (2) im Leerlauf, und in diesem Fall wird der Verdichter im Leerlauf mit der längsten (TRDEM) durchgesteuert laufen gelassen, und wenn mehrere der angehaltenen Verdichter dasselbe (TRDEM) Maximum aufweisen, wird derjenige mit der größten (N_{D}) durchgesteuert laufen gelassen, und wenn mehrere der angehaltenen Verdichter dasselbe (TRDEM) Maximum und dasselbe (N_{D}) Maximum aufweisen, wird derjenige mit der kürzesten (TMG) durchgesteuert laufen gelassen;
(c) wenn der Druck des Fluids im Netz während einer adaptierbaren Dauer größer als PSH wird,
(i) läuft entweder ein einziger der Verdichter (4), (6), (8) der Anlage (2) durchgesteuert, wobei die anderen angehalten sind oder im Leerlauf laufen, und in diesem Fall wird dieser Verdichter im Leerlauf laufen gelassen;
(ii) oder es werden mehrere der Verdichter (4), (6), (8) der Anlage (2) durchgesteuert laufen gelassen, wobei die anderen angehalten sind oder im Leerlauf laufen, und wobei in diesem Fall der durchgesteuert laufende Verdichter mit der größten Anzahl an verfügbaren Läufen pro Stunde (N_{C}-N_{D}) im Leerlauf laufen gelassen wird, und wenn mehrere der durchgesteuert laufenden Verdichter dasselbe (N_{C}-N_{D}) Maximum aufweisen, wird derjenige mit der längsten TMG im Leerlauf laufen gelassen;
(iii) oder es werden alle Verdichter (4), (6), (8) der Anlage (2) durchgesteuert laufen gelassen, und in diesem Fall wird der durchgesteuert laufende Verdichter mit der größten Anzahl an verfügbaren Läufen pro Stunde (N_{C}-N_{D}) im Leerlauf laufen gelassen, und wenn mehrere der durchgesteuert laufenden Verdichter dasselbe (N_{C}-N_{D}) Maximum aufweisen, wird derjenige mit der längsten TMG im Leerlauf laufen gelassen,
wobei, wenn in der Anlage (2) mindestens einer der Verdichter (4), (6), (8) angehalten wird und mindestens einer der Verdichter durchgesteuert läuft, wenn die Dauer seit dem letzten Lauf des laufenden Verdichters größer als eine Permutationsdauer, als T_{P} bezeichnet, ist, und wenn seine TMG größer als die TMG des angehaltenen Verdichters ist, der angehaltene Verdichter durchgesteuert laufen gelassen wird und der durchgesteuert laufende Verdichter angehalten wird.

2. Verfahren nach Anspruch 1, wobei die eingesetzten Verdichter vorzugsweise von der "Ein-Aus"-Art sind.

3. Verfahren nach einem der Ansprüche 1 oder 2, wobei die Verdichter identisch sind.

4. Verfahren nach einem der Ansprüche 1 bis 3, wobei das Druckfluid Druckluft ist.

5. Verfahren nach einem der Ansprüche 1 bis 4, wobei die Anlage zwei bis sechs Verdichter umfasst.

6. Verfahren nach einem der Ansprüche 1 bis 5, wobei die Anlage mindestens ein Mittel zur Erfassung von Daten umfasst, das jeweils jede Zustandsänderung jedes Verdichters zeitlich permanent oder diskontinuierlich datieren und bestimmen kann.

7. Verfahren nach einem der Ansprüche 1 bis 6, wobei die Steuerungsmittel einen programmierbaren Automaten CMD umfassen, **dadurch gekennzeichnet, dass** er eine Zentraleinheit CPU umfasst, die einen Speicher MEM und ein Rechnerprogramm PRG umfasst, das, wenn der festgestellte Druck P die Druckschwellen PSH oder PSL überschreitet, den oder die Verdichter (4), (6), (8) auswählen kann, der/die zu einem gegebenen Zeitpunkt t entweder angelassen oder im Leerlauf laufen gelassen oder durchgesteuert laufen gelassen oder angehalten werden soll/sollen, und gegebenenfalls Mittel, die seine Steuerung auf Entfernung ermöglichen, und dass er mittels eines Programms funktionieren kann, das an das oben definierte Wahlprotokoll angepasst ist.

8. Verfahren nach einem der Ansprüche 1 bis 7, wobei die Anlage Verdichter (4), (6), (8) umfasst, die parallel durch ihre Druckseite über eine erste Verbindungsleitung (14) mit einem Druckfluid-Pufferbehälter (12) verbunden sind, wobei der Pufferbehälter über eine zweite Verbindungsleitung (20), die mit einem Abtrennventil (22) versehen ist, mit dem Druckfluidnetz verbunden ist.

9. Verfahren nach Anspruch 8, wobei die erste Verbindungsleitung (14) mit einem Filter (16) versehen ist.

10. Verfahren nach einem der Ansprüche 1 bis 9, wobei eine Anlage eingesetzt wird, umfassend:
- drei Verdichter (4), (6) und (8), die jeweils mit einem Umschaltungsmittel (32), (34) und (36) versehen sind, die parallel am Eingang (10) eines Druckfluid-Pufferbehälters (12) über eine erste Verbindungsleitung (14), die mit einem Filter (16) versehen ist, verbunden sind; wobei ein Ausgang (18) des Pufferbehälters (12) über eine zweite Verbindungsleitung (20), die mit einem Abtrennventil (22) versehen ist, mit einem Druckfluid-Benutzernetz verbunden ist;
- eine Stromquelle mit Dreiphasenleistung (24);
- drei Anschlussleitungen (26), (28), (30) mit drei Leitungsdrähten, die einen der Verdichter (4), (6) und (8) mit der Stromquelle (24) verbinden;
- einen Drucksensor (54) des Fluids, der unter den Verdichtern (4), (6) und (8) im Fluidnetz angeordnet ist, zum Beispiel im Pufferbehälter (12);
- eine Steuerungsvorrichtung, im vorliegenden Fall einen programmierbaren Automaten CMD, umfassend:
eine Zentraleinheit (CPU),
einen Speicher (MEM), in dem die Schwellen hohen Drucks PSH und niedrigen Drucks PSL und die Gesamtheit der Daten, die relativ zu den vorher erwähnten Parametern und Variablen erfasst wurden, gespeichert sind,
ein Programm (PRG) zur Steuerung der Anlage, das, wenn der festgestellte Druck P die Schwellen der Drücke PSH oder PSL überschreitet, den oder die Verdichter wählen kann, der/die zu einem gegebenen Zeitpunkt t entweder angelassen oder im Leerlauf laufen gelassen oder durchgesteuert laufen gelassen oder angehalten werden soll/sollen,
einen Eingang (56), der mit dem Drucksensor (54) durch eine Sensorleitung (58) verbunden ist,
Mittel zur Erfassung eines Ausfalls einer der Bestandteile der Anlage (2), die an eine Telefonleitung (80) angeschlossen sind,
drei Ausgänge (60), (62) und (64), die mit der ersten (66), zweiten (68) und dritten (70) Steuerungsleitung der Umschaltungsmittel (32), (34) und (36) verbunden sind, wobei die Ausgänge (60), (62) und (64) und die zugehörigen Steuerungsleitungen (66), (68) und (70) angepasst sind, um jeden der Verdichter in den einen oder anderen der folgenden drei Zustände zu kippen: anhalten, leerlaufen, durchgesteuert laufen; wobei die Ausgänge (60), (62) und (64) unter die Zentraleinheit CPU der Steuerung CMD mit dem Fluiddruck P untergeordnet sind.

11. Verfahren nach einem der vorhergehenden Ansprüche, wobei, wenn ein Verdichter ab einer Dauer, die länger als die Mindestdauer des Leerlaufs vor dem Anhalten (TMAV) ist, im Leerlauf läuft und die Anzahl (N_{C}-N_{D}) größer oder gleich 1 ist, dieser angehalten wird.

12. Rechnerprogramm zur Durchführung des Verfahrens nach einem der Ansprüche 1 bis 11.
